# EUROPÄISCHE PATENTSCHRIFT

(11) **EP 0 184 089 B1**
(45) Veröffentlichungstag und Bekanntmachung des Hinweises auf die Patenterteilung: **15.06.1988**
(21) Anmeldenummer: 85114872.6
(22) Anmeldetag: 23.11.1985
(51) Int. Cl.: B22C 13/08, B22C 13/12, B22C 15/24

(54) **Kombinierte Werkzeugmontage- und Inspektionsvorrichtung für Kern- und Maskenschiessmaschinen**
Combined tool mounting and inspection device for core- and shell mould blowers
Dispositif combiné de montage et d'inspection d'outils pour machines à souffler les noyaux et les noyaux Croning

(30) Priorität: 05.12.1984 DE 3444343
(43) Veröffentlichungstag der Anmeldung: 11.06.1986
(73) Patentinhaber: Adolf Hottinger Maschinenbau GmbH, D-68219 Mannheim (DE)
(72) Erfinder: Rommel, Reiner, D-6800 Mannheim 81 (DE); Landua, Werner, D-6800 Mannheim 81 (DE)
(74) Vertreter: Ullrich, Thurmod

(56) Entgegenhaltungen:
- DE-A- 2 432 104
- DE-B- 1 284 048
- DE-C- 3 148 461
- DE-U- 8 509 235

## Beschreibung

Die Erfindung betrifft eine kombinierte Werkzeugmontage- und Inspektionsvorrichtung mit einem Werkzeugträger mit einer doppelten und um eine horizontale Achse drehbaren Werkzeugaufnahme zum Anbau an Kern- und Maskenschießmaschinen.

Aus der DE-C-31 48 461 ist eine Kern- und Maskenschießmaschine mit einem Maschinenständer, einem Werkzeugträger, einer Schießvorrichtung und einer Entnahmevorrichtung bekannt, die dadurch gekennzeichnet ist, daß der Werkzeugträger mit einer doppelten, um eine horizontale Achse drehbaren Werkzeugaufnahme und einer damit zusammenwirkenden, aus zwei miteinander verbundenen Schußkesseln bestehenden und um eine vertikale Achse schwenkbaren Schießvorrichtung ausgestattet ist.

Diese bekannte Maschine besitzt den Nachteil, daß das zu wechselnde Werkzeug mit Hilfe eines Krans an die Aufspannfläche herangeführt und die Verbindung manuell durch Verschrauben der beiden Teile hergestellt werden muß. Diese Maßnahme ist zeitaufwendig und die Maschine muß dabei stillgesetzt werden.

Die Aufgabe der Erfindung besteht nun darin eine Vorrichtung zu schaffen mit der es möglich ist, bei Maschinen der bekannten Art das Heranführen des Werkzeugs an die Aufnahmefläche und das Verspannen desselben auf der Maschine automatisch und bei laufender Maschine vorzunehmen.

Die Lösung dieser Aufgabe wird durch die technische Lehre vermittelt, daß die Vorrichtung aus einem mit.einem fahrbaren und mechanisch betätigten Schlitten ausgerüsteten Grundrahmen, einem klappbaren mechanisch betätigten Tisch mit Zylinder und Greifvorrichtung und einer Werkzeugaufnahme mit Greifvorrichtung und Armgreifern zum Festhalten einer feststehenden und einer beweglichen Werkzeughälfte besteht.

Mit Hilfe der erfindungsgemäßen Vorrichtung wird mit einem fahrbaren Schlitten ein klappbarer Tisch mit dem Werkzeug an die Werkzeugaufnahme der Maschine herangeführt und verspannt. Dieser ersten automatisch durchgeführten Werkzeugmontagestufe folgt die zweite automatische Inspektions- und Reinigungsstufe durch Trennung der beiden Werkzeughälften, sodaß eine Inspektion und Reinigung der beiden Werkzeughälften durchgeführt werden kann. Während dieser Zeit kann die Maschine weiterlaufen. Mit der kombinierten Werkzeugmontage- und Inspektionsvorrichtung können der Werkzeug-Aufnahme nicht nur automatisch komplette Werkzeuge zugeführt beziehungsweise von dieser abgenommen werden, sondern es kann auch nur eine Werkzeughälfte abgezogen werden.

Die erfindungsgemäße Vorrichtung bietet erhebliche Vorteile gegenüber bekannten Einrichtungen, da die komplizierte Positionierung der schweren Werkzeuge zum Befestigen am Werkzeugträger der Aufnahmevorrichtung entfällt. Zu diesem Zweck wird das komplette Werkzeug, bestehend aus den Hälften, auf eine klappbare Tischfläche aufgesetzt und durch den fahrbaren Schlitten an den Werkzeugträger der Aufnahme herangefahren.

Ebenso kann diese Vorrichtung dazu eingesetzt werden, um ein Werkzeug zu öffnen. Eine erhebliche Zeiteinsparung für die Inspektion, Reinigung oder für kleinere Reparaturen ist damit verbunden, da das Werkzeug nicht von der Maschine genommen und durch komplizierte Arbeitsgänge getrennt werden muß.

Hierzu wird die Tischfläche abgeklappt und parallel eine mechanische Greifvorrichtung eingeklappt. Nach dem Beifahren an die rechte Werkzeughälfte und Aktivieren der mechanischen Greifvorrichtung beziehungsweise Reaktivieren derselben in der Werkzeugaufnahmevorrichtung kann eine Werkzeughälfte durch den horizontalen Schlitten abgezogen werden.

Die Zeichnung erläutert eine Ausführungsform der Erfindung.

Fig. 1 zeigt schematisch die Bereitstellung des Werkzeugs vor der Montage, während Fig. 2 das an die Kern- und Maskenschießmaschine montierte Werkzeug und die erfindungsgemäße Vorrichtung in Ruhesteilung darstellt.

Aus Fig. 3 ist das an die Maschine montierte Werkzeug zu entnehmen, dessen eine Hälfte gemäß Fig. 4 von der Montagevorrichtung ergriffen und auseinandergefahren worden ist.

Mit dem Bezugszeichen 1 ist eine Kern- und Maskenschießmaschine bezeichnet.

Auf dem Grundrahmen 9 der Vorrichtung befindet sich der zu betätigende Schlitten 7, der den klappbaren Tisch 6 mit Greifern 5 enthält und auf dem eine oder auch beide Werkzeughälften 3, 4 abgestellt und festgehalten werden können. Die an der Maschine 1 befindlichen Greifer 5' dienen ebenso wie die Greifer am Klapptisch 6 zum Festhalten der jeweiligen Werkzeug hälften 3 bzw. 4. Mittels der schwenkbaren Greifarme 8 werden die zusammengefahrenen Werkzeughälften 3, 4 auf der Werkzeugaufnahme 2 festgehalten.

## Patentansprüche

Kombinierte Werkzeugmontage- und Inspektionsvorrichtung mit einem Werkzeugträger mit einer doppelten und um eine horizontale Achse drehbaren Werkzeugaufnahme (2) zum Anbau an Kern- und Maskenschießmaschinen, dadurch gekennzeichnet, daß sie aus einem mit einem fahrbaren und mechanisch betätigten Schlitten (7) ausgerüsteten Grundrahmen (9), einem klappbaren mechanisch betätigten Tisch (6) mit Zylinder und Greifvorrichtung (5') und einer Werkzeugaufnahme (2) mit Greifvorrichtung (5) und Armgreifern (8) zum Festhalten einer feststehenden (3) und einer beweglichen Werkzeughälfte (4) besteht.

## Claims

Combined tool mounting and inspection device comprising a tool support having a double tool receiving device (2), which is rotatable about a horizontal axis, for attachment to core- and shell mould blowers, characterised in that the device comprises a base frame (9), which is equipped with a movable and mechanically actuated sliding carriage (7), a hinged mechanically actuated table (6) having a cylinder and a gripping device (5), and a tool receiving device (2) having a gripping device (5) and arm grippers (8) for securing a stationary tool half (3) and a movable tool half (4).

## Revendications

Dispositif combiné de montage et d'inspection comportant un porte-outil et un récepteur d'outil (2) pouvant tourner autour d'un axe pour la construction de machines à tirer les noyaux et les moules, dispositif caractérisé en ce qu'il se compose d'un bâti de base (9) équipé d'un chariot mobile (7) actionné mécaniquement, d'un plateau rabattable (6) actionné mécaniquement par un vérin et un dispositif de saisie (5), et d'un récepteur d'outil (2) comportant un dispositif de saisie (5') et des bras de saisie (8) pour maintenir une moitié d'outil fixe (3) et une moitié d'outil mobile (4).
